# EUROPÄISCHE PATENTSCHRIFT

(11) **EP 1 347 119 B1**
(45) Veröffentlichungstag und Bekanntmachung des Hinweises auf die Patenterteilung: **13.05.2009**
(21) Anmeldenummer: 02006438.2
(22) Anmeldetag: 22.03.2002
(51) Int. Cl.: E04F 19/04

(54) **Befestigungseinrichtung für Profilleisten**
Fixing device for covings
Dispositif de fixation pour moulures

(30) Priorität: 17.03.2002 DE 10211858
(43) Veröffentlichungstag der Anmeldung: 24.09.2003
(73) Patentinhaber: Kosche Profilummantelung GmbH, 53804 Much (DE)
(72) Erfinder: Kosche, Gerhard, 53804 Much (DE)
(74) Vertreter: Dallmeyer, Georg

(56) Entgegenhaltungen:
- DE-A- 2 123 154
- DE-A- 3 127 743
- DE-A- 10 107 864
- DE-A- 10 107 866
- GB-A- 1 105 025
- US-A- 3 562 981

## Beschreibung

Die Erfindung betrifft eine Befestigungseinrichtung für Profilleisten nach dem Oberbegriff des Anspruchs 1, sowie eine Profilleiste nach Anspruch 10.

Profilleisten sind beispielsweise Abschlussleisten, insbesondere Sockelleisten, Wandanschlussleisten, Deckenanschlussleisten oder Übergangsleisten.

Eine derartige Befestigungseinrichtung ist beispielsweise aus der DE 101 07 864 A bekannt.

Die bekannte Halterung hat den Nachteil, dass sie unter dem Decken- oder Bodenelement eingeklemmt werden muss, was insbesondere bei Deckenelementen, die auf einer Unterkonstruktion befestigt sind, nicht möglich ist. Außerdem ist die bekannte Befestigungseinrichtung nicht an dem Wandelement befestigt, so dass sie für eine Verwendung an einem Deckenelement nicht ausreichend tragfähig ist.

Die GB 1 105 025 beschreibt Profilleisten, die mit separaten Verankerungsmitteln zusammenarbeiten. Diese Profilleisten weisen an den Enden der Schenkel keine Verankerungsmittel auf, sondern lediglich eine Rippe, die an den Wandflächen anliegt und keineswegs ein Verankern einer Befestigungseinrichtung oder der Profilleiste ermöglicht.

Die DE 31 27 743 beschreibt eine Sockelleiste, bei der ein Bodenschenkel und ein Wandanlageschenkel unter einem Winkel von mehr als 90° voneinander abstehen können. Die Sockelleiste besteht aus einem Kunststoffstrangpressprofil.

Die US 3 562 981 betrifft ein nach innen gewölbtes Fußleistenprofil aus Metall oder Kunststoff, das vorzugsweise an Treppen zum Einsatz kommt.

Die DE 21 23 154 beschreibt eine herkömmliche Sockelleiste, die mit Hilfe einer separaten Klippverbindung an einer Wand befestigt werden kann.

Die DE 101 07 864 betrifft ein Halteelement für Abdeckleisten aus Federstahl oder Kunststoff zur lösbaren Befestigung von Abdeckleisten an einer Wand. Das Halteelement ist als einstückiger Klipp ausgebildet, der zum Einbau von der Stirnseite des Bodenpaneels auf dieses aufgeklipst wird.

Die DE 101 07 866 betrifft eine Abdeckleiste sowie ein Halteelement dafür, bei denen ebenfalls die Abdeckleiste auf das Halteelement aufgeklippst werden kann.

Der Erfindung liegt die Aufgabe zugrunde, eine Befestigungseinrichtung für Profilleisten zu schaffen, die in einfacher Weise montierbar ist und die auch für Deckenprofilleisten eine ausreichende Haltekraft aufweist.

Zur Lösung dieser Aufgabe dienen die Merkmale des Anspruchs 1 bzw. 10.

Die Erfindung sieht vor, dass das Federelement aus zwei federnden, im entspannten Zustand unter einem gegenseitigen Winkel von mehr als 90° abstehenden Schenkeln besteht, an deren freien Enden Verankerungsmittel vorgesehen sind, die in die Wand und in das Decken- oder Bodenelement eindrückbar sind und das Federelement verankern.

Die aus einem Federelement bestehende Befestigungseinrichtung kann in einfacher Weise in Wandecken zwischen einer Wand und einem Decken- und Bodenelement hineingedrückt werden bis die Schenkel des Federelementes einen Winkel von im wesentlichen 90° einnehmen. Dann werden die Schenkel mit einer hohen Federkraft gegen die Wand einerseits und andererseits gegen das Decken- oder Bodenelement angepresst, wobei sich an den freien Enden der Schenkel Verankerungsmittel in die Wand und in das Decken- oder Bodenelement eindrücken. Das Federelement kann sich nicht mehr selbsttätig lösen und darüber hinaus hohe Haltekräfte aufnehmen. Hierzu steht von dem Federelement eine Zunge ab, die in eine dieser Zunge angepassten Nut einer Profilleiste einführbar ist, so dass die Profilleiste auf mehrere nebeneinander angeordneten Befestigungseinrichtungen aufgeschoben werden kann. Das Federelement kann einstückig aus Federstahl hergestellt werden. Das Decken- oder Bodenelement kann auch aus einer Decke oder einem Boden bestehen und ist nicht auf Holzmaterial oder dgl. beschränkt. Die Verankerungsmittel können sich in die Putzschicht einer Decke oder Wand und auch in einen Bodenbelag oder Estrich hineindrücken.

Die Verankerungsmittel stehen von dem freien Ende der Schenkel unter einem Winkel zu der Wand bzw. zu dem Decken- oder Bodenelement ab. Auf diese Weise wird ein Eingriffswinkel für die Verankerungsmittel möglich, der unter einem Winkel von ca. 45 bis 60° zu der Wand bzw. zu dem Decken- oder Bodenelement verläuft.

Die Verankerungsmittel bestehen aus einer Zahnreihe mit spitz zulaufenden Zähnen. Die Eingriffswinkel der Zähne kann alternierend sein, so dass beispielsweise benachbarte Zähne unter einem anderen Eingriffswinkel verankert sind.

Auf den Schenkeln des Federelementes können zusätzliche Verankerungsmittel angeordnet sein, mit deren Hilfe die Haltekräfte erhöht werden können.

Die Mittel zum lösbaren Halten der Profilleiste bestehen aus einer von einem der Schenkel nach innen abstehenden Zunge, die in eine der Zunge angepasste Nut in der Profilleiste eingreifen.

Alternativ können die Mittel zum lösbaren Halten der Profilleiste von beiden Schenkeln des Federelementes nach innen abstehen.

Zur Erhöhung der Federspannkraft zwischen den beiden Schenkeln können die Schenkel über einen nahezu kreisförmig gebogenen Federabschnitt miteinander verbunden sein.

Bei einer Weiterbildung der Erfindung ist vorgesehen, dass von einem der Schenkel des Federelementes ein einclipbares Stützelement absteht, das zur Erhöhung des Anpressdrucks der Schenkel gegen die Wand bzw. gegen das Decken- oder Bodenelement mit dem anderen der Schenkel verrastbar ist. Das einclipbare Stützelement beugt auch einem eventuellen Ermüdungsverhalten des Federelementes vor und verhindert, dass die Schenkel des Federelementes sich aus ihrer Verankerungsposition fortbewegen können.

Im folgenden werden unter Bezugnahme auf die Zeichnungen Ausführungsbeispiele der Erfindung näher erläutert.

### Es zeigen:

- Fig. 1: ein erstes Ausführungsbeispiel einer Befestigungseinrichtung,
- Fig. 2: ein zweites Ausführungsbeispiel,
- Fig. 3: ein drittes Ausführungsbeispiel, und
- Fig. 4: eine perspektivische Darstellung eines vierten Ausführungsbeispiels.

Das in Fig. 1 gezeigte Ausführungsbeispiel einer Befestigungseinrichtung für Profilleisten 2 weist ein Federelement 4 aus Federstahl zum lösbaren Befestigen von Profilleisten 2 auf, das aus zwei federnden, im entspannten Zustand unter einem gegenseitigen Winkel von mehr als 90° abstehenden Schenkeln 12,14 besteht. Das Federelement 4 wird zwischen einer Wand 6 und einem Deckenelement 8 eingeklemmt, bis die Schenkel 12,14 einen gegenseitigen Winkel von ca. 90° einnehmen. An dem Federelement 4 sind Mittel 10, die beispielsweise aus einer Zunge 22 bestehen, vorgesehen, die ein lösbares Halten der Profilleiste 2 ermöglichen. Die Profilleiste 2 weist hierzu eine der Zunge 22 angepasste Nut 24 auf, mit deren Hilfe die Profilleiste 2 klemmend auf der aus dem Federelement 4 bestehenden Befestigungseinrichtung gehalten wird. Hierzu muss die Profilleiste 2 unter Kraftaufwand auf die Zungen 22 der mehreren nebeneinander angeordneten Federelemente 4 aufgeschoben werden. Die Anzahl der auf die Länge einer Profilleiste 2 vorzusehenden Federelemente 4 ist von den erforderlichen Haltekräften abhängig.

Das Federelement 4 kann in einfacher Weise in den Winkel zwischen der Wand 6 und dem Deckenelement 8 hineingedrückt werden, bis die Schenkel 12,14 einen Winkel von nahezu 90° untereinander einnehmen und die an den freien Enden der Schenkel 12,14 angeordneten Verankerungsmittel 16 sich in das Deckenelement 8 bzw. in die Wand eingedrückt haben. Bei dem Befestigen der Federelemente 4 kann noch zusätzlich Druck auf die Schenkel 12,14 ausgeübt werden, um die aus unter einem Winkel abstehenden Zähnen 18 bestehenden Verankerungsmitteln 16 tiefer in das Deckenelement 8 bzw. in die Wand 6 hineinzudrücken. Die Verankerungsmittel 16 bestehen vorzugsweise aus einer Zahnreihe mit spitz zulaufenden Zähnen 18, die auch abwechselnd unter einem unterschiedlichem Winkel von den Schenkeln 12,14 abstehen können. Der Eingriffswinkel zwischen den Zähnen 18 und der Wand 6 bzw. dem Deckenelement 8 liegt vorzugsweise in einem Winkelbereich zwischen 45 und 60°.

Die Profilleiste 2 ist als Eckenprofilleiste ausgebildet und derart gestaltet, dass sie beim Aufschieben auf die Federelemente 4 diese vollständig abdeckt, so dass die Befestigungseinrichtungen nicht mehr sichtbar sind. Die Profilleiste 2 kann auch in einfacher Weise zwecks Demontage von den Federelementen 4 abgezogen werden.

Fig. 2 zeigt ein zweites Ausführungsbeispiel eines Federelementes 4, das ein zusätzliches von dem Schenkel 12 abstehendes Stützelement 28 aufweist, welches ursprünglich vor einem von dem Schenkel 14 abstehenden Vorsprung 30 verläuft und nachdem das Federelement 4 eingebaut worden ist, hinter den Vorsprung 30 eingeclipst wird. Diese Arretierung verhindert, dass die Schenkel 12,14 infolge von Ermüdungserscheinungen oder aufgrund der Belastung nach innen verbogen werden können und somit außer Eingriff mit dem Bodenelement 8 oder mit der Wand 6 gelangen können. Die Zunge 22 kann von dem einclipbaren Stützelement 28 abstehen oder auch von einem der Schenkel, wie in Fig. 1 gezeigt. Wenn die Zunge 22 wie bei dem Ausführungsbeispiel der Fig. 1 von dem Schenkel 12 (oder 14) absteht, können auch zwei einclipbare Stützelemente 28 beiderseits der Zunge 22 angeordnet sein.

Das Stützelement 28 erhöht die Sicherheit gegen ein Lösen des Federelementes 4 aus der Verankerungsposition.

Wie aus Fig. 2 ersichtlich, hat die Profilleiste 2 eine flachere, dem Federelement 4 aus Fig. 2 angepasste Form.

Fig. 3 zeigt ein weiteres Ausführungsbeispiel des Federelementes, bei dem die Schenkel 12,14 über einen bogenförmigen Federabschnitt 26 miteinander verbunden sind, der dazu dient, höhere Federkräfte zu erzeugen, die die Schenkel 12,14 auseinanderdrücken.

Fig. 4 zeigt schließlich ein viertes Ausführungsbeispiel, bei dem im Unterschied zu den Ausführungsbeispielen der Fign. 1 bis 3 zusätzliche Verankerungsmittel 20 in den Schenkeln 12,14 vorgesehen sind, die zumindest zusätzlich in die Wand 6 und auch zusätzlich in ein Decken- oder Bodenelement 8 eingreifen können, wenn dieses im Vergleich zu den Fign. 1 bis 3 bis in den Bereich des Schenkels 12 verlängert ist. Die Verankerungsmittel 20 verlaufen vorzugsweise unter dem gleichen Eingriffswinkel wie die Verankerungsmittel 16 und haben die Aufgabe, die Haltekräfte zu erhöhen.

Ein weiterer Unterschied besteht in der wellenförmigen Gestaltung der Zunge 22, mit der die Haltekräfte in der Nut 24 der Profilleiste 2 erhöht werden können. Es versteht sich, dass bei allen Ausführungsbeispielen die in Fig. 4 gezeigten zusätzlichen Verankerungsmittel 20 und eine wellenförmige Gestaltung der Zunge 22 ebenfalls vorgesehen sein können.

Besonders vorteilhaft kann das Federelement 4 einstückig aus Federstahl hergestellt sein und kann somit preiswert hergestellt werden.

## Patentansprüche

1. Befestigungseinrichtung für Profilleisten (2) mit einem Federelement (4) aus Federstahl zum lösbaren Befestigen von Profilleisten (2) zwischen einer Wand (6) und einem Decken- oder Bodenelement (8), wobei das Federelement (4) Mittel (10) zum lösbaren Halten der Profilleiste (2) aufweist,
**dadurch gekennzeichnet,**
**dass** das Federelement (4) aus zwei federnden, im entspannten Zustand unter einem gegenseitigen Winkel von mehr als 90° abstehenden Schenkeln (12,14) besteht, und
**dass** an den freien Enden der Schenkel (12, 14) des Federelementes (4) Verankerungsmittel (16) vorgesehen sind, die in die Wand (6) und in das Decken- oder Bodenelement (8) eindrückbar sind und das Federelement (4) verankern, wobei
das Federelement in den Winkel zwischen der Wand (6) und dem Decken- und Bodenelement (8) hineingedrückt werden kann, bis die Schenkel (12, 14) einen Winkel von im wesentlichen 90° einnehmen und sich die Verankerungsmittel (16) aufgrund der Federkraft in die Wand und in das Decken- oder Bodenelement (8) eindrücken.

2. Befestigungseinrichtung nach Anspruch 1, **dadurch gekennzeichnet, dass** die Verankerungsmittel (16) von dem freien Ende der Schenkel (12,14) unter einem Winkel zu der Wand (6) bzw. zu dem Decken- oder Bodenelement (8) abstehen.

3. Befestigungseinrichtung nach Anspruch 1 oder 2, **dadurch gekennzeichnet, dass** die Verankerungsmittel (16) aus einer Zahnreihe mit spitz zulaufenden Zähnen (18) besteht.

4. Befestigungseinrichtung nach einem der Ansprüche 1 bis 3, **dadurch gekennzeichnet, dass** auf den Schenkeln (12,14) zusätzliche in Richtung auf die Wand (6) bzw. auf das Decken- oder Bodenelement (8) nach außen abstehende Verankerungsmittel (20) angeordnet sind.

5. Befestigungseinrichtung nach einem der Ansprüche 1 bis 4, **dadurch gekennzeichnet, dass** die Mittel (10) zum lösbaren Halten der Profilleiste (2) aus einer von einem der Schenkel (12,14) nach innen abstehenden Zunge (22) besteht, die in eine der Zunge (22) angepasste Nut (24) in der Profilleiste (2) eingreift.

6. Befestigungseinrichtung nach einem der Ansprüche 1 bis 4, **dadurch gekennzeichnet, dass** die Mittel (10) zum lösbaren Halten der Profilleiste (2) von beiden Schenkeln (12,14) nach innen abstehen.

7. Befestigungseinrichtung nach Anspruch 5 oder 6, **dadurch gekennzeichnet, dass** die Profilleiste (2) auf die mindestens eine Zunge (22) aufschiebbar ist und klemmend gehalten ist.

8. Befestigungseinrichtung nach einem der Ansprüche 1 bis 7, **dadurch gekennzeichnet, dass** die Schenkel (12,14) über einen nahezu kreisförmig gebogenen Federabschnitt (26) miteinander verbunden sind.

9. Befestigungseinrichtung nach einem der Ansprüche 1 bis 8, **dadurch gekennzeichnet, dass** von einem der Schenkel (12,14) ein einklippbares Stützelement (28) absteht, das zur Erhöhung des Anpressdrucks der Schenkel (12,14) gegen die Wand (6) bzw. gegen das Decken- oder Bodenelement (8) mit dem anderen der Schenkel (12,14) verrastbar ist.

10. Profilleiste mit einer Befestigungseinrichtung nach einem der Ansprüche 1 bis 9.

## Claims

1. A fixing device for covings (2), comprising a spring element (4) made of spring steel for releasable attachment of covings (2) between a wall (6) and a ceiling or floor element (8), said spring element (4) comprising means (10) for releasably holding the coving (2),
**characterized in**
**that** the spring element (4) consists of two resilient legs (12,14) extending at a mutual angle of more than 90° in their relaxed state, and
**that** the free ends of the legs (12,14) of the spring element (4) are provided with anchoring means (16) adapted to be pressed into the wall (6) and into the ceiling or floor element (8), and to secure the spring element (4),
**that** the spring element is adapted to be pressed into the angle between the wall (6) and the ceiling and floor element (8) until the legs (12,14) assume an angle of substantially 90° and the anchoring means (16) are pressed into the wall (6) and into the ceiling or floor element (8) due to the spring force.

2. The fixing device according to claim 1, **characterized in that** the anchoring means (16) extend from the free end of the legs (12,14) under an angle relative to the wall (6) and respectively the ceiling or floor element (8).

3. The fixing device according to claim 1 or 2, **characterized in that** the anchoring means (16) consists of a row of teeth comprising pointed teeth (18).

4. The fixing device according to any one of claims 1 to 3, **characterized in that** the legs (12,14) have arranged thereon additional anchoring means (20) extending outwardly in the direction towards the wall (6) and respectively the ceiling or floor element (8).

5. The fixing device according to any one of claims 1 to 4, **characterized in that** the means (10) for releasably holding the coving (2) consist of a tongue (22) extending inwardly from one of the legs (12,14), said tongue engaging a groove (24) in the coving (2) which is adapted to the tongue (22).

6. The fixing device according to any one of claims 1 to 4, **characterized in that** the means (10) for releasably holding the coving (2) extend inwardly from both legs (12,14).

7. The fixing device according to claim 5 or 6, **characterized in that** the coving (2) is adapted to be shifted onto said at least one tongue (22) and is held thereon by clamping.

8. The fixing device according to any one of claims 1 to 7, **characterized in that** the legs (12,14) are connected to each other by a nearly circularly bent spring portion (26).

9. The fixing device according to any one of claims 1 to 8, **characterized in that** a support element (28), adapted to be snapped into place, extends from one of the legs (12,14), said support element being adapted for locking engagement with the other one of the legs (12,14) for increasing the press-on force of the legs (12,14) against the wall (6) and respectively against the ceiling or floor element (8)

10. A coving provided with a fixing device according to any one of claims 1 to 9.

## Revendications

1. Dispositif à fixation pour baguettes profilées (2), comprenant un élément à ressort (4) fabriqué d'acier à ressorts, pour fixation détachable des baguettes profilées (2) entre un mur (6) et un élément plafond ou plancher (8), ledit élément à ressort (4) comprenant des moyens (10) pour fixation détachable de la baguette profilée (2),
**caractérisé en ce**
**que** ledit élément à ressort (4) consiste en deux branches élastiques (12,14) saillantes avec un angle mutuel de plus que 90° dans l'état relaxé, et
**que** les extrémités libres des branches (12,14) de l'élément à ressort (4) sont munies de moyens d'ancrage (16) qui sont capables d'être pressés dans le mur (6) et dans l'élément plafond ou plancher (8), et qui ancrent l'élément à ressort (4),
l'élément à ressort est capable d'être pressé dans l'angle entre le mur (6) et l'élément plafond ou plancher (8) jusque à ce que les branches (12,14) forment un angle sensiblement de 90° et les moyens d'ancrage (16) sont pressés dans le mur (6) et dans l'élément plafond ou plancher (8) sous l'effet de ressort.

2. Dispositif à fixation selon la revendication 1, **caractérisé en ce que** les moyens d'ancrage (16) sont saillants de l'extrémité libre des branches (12,14) avec un angle au mur (6) et à l'élément plafond ou plancher (8), respectivement.

3. Dispositif à fixation selon la revendication 1 ou 2, **caractérisé en ce que** les moyens d'ancrage (16) consistent en une série des dents (16) comprenant des dents pointues (18).

4. Dispositif à fixation selon l'une quelconque des revendications 1 à 3, **caractérisé en ce que** les branches (12,14) sont munies de moyens d'ancrage (16) additionnels saillants vers l'extérieur dans la direction du mur (6) et de l'élément plafond ou plancher (8).

5. Dispositif à fixation selon l'une quelconque des revendications 1 à 4, **caractérisé en ce que** les moyens (10) pour fixation détachable de la baguette profilée (2) consistent en une aiguille (22) saillante d'une des branches (12,14) vers l'intérieur, ladite aiguille s'engrenant dans une rainure (24) de la baguette profilée (2), conformant avec l'aiguille (22).

6. Dispositif à fixation selon l'une quelconque des revendications 1 à 4, **caractérisé en ce que** les moyens (10) pour fixation détachable de la baguette profilée (2) sont saillants desdites deux branches (12,14) vers l'intérieur.

7. Dispositif à fixation selon la revendication 5 ou 6, **caractérisé en ce que** la baguette profilée (2) est capable d' être installée sur ladite au moins une aiguille (22) et est tenue par serrage.

8. Dispositif à fixation selon l'une quelconque des revendications 1 à 7, **caractérisé en ce que** les branches (12,14) sont reliées l'une à l'autre par un segment à ressort (26) courbé dans une configuration presque circulaire.

9. Dispositif à fixation selon l'une quelconque des revendications 1 à 8, **caractérisé en ce qu'**un élément de soutien (28), capable d'être tenu par cliquetage, est saillante d'une des branches (12,14), ledit élément soutien (28) étant capable d' être verrouillié avec l'autre des branches (12,14) pour augmenter le pression des branches (12,14) contre le mur (6) et contre l'élément plafond ou plancher (8), respectivement.

10. Baguette profilée comprenant un dispositif à fixation selon l'une quelconque des revendications 1 à 9.
